# EUROPÄISCHE PATENTSCHRIFT

(11) **EP 2 768 936 B1**
(45) Veröffentlichungstag und Bekanntmachung des Hinweises auf die Patenterteilung: **01.03.2017**
(21) Anmeldenummer: 12770153.0
(22) Anmeldetag: 12.10.2012
(51) Int. Cl.: C11D 3/00, C11D 3/20, C11D 3/33, C11D 3/37, C11D 3/04, C11D 3/12, C11D 3/34

(54) **FORMULIERUNGEN, IHRE VERWENDUNG ALS ODER ZUR HERSTELLUNG VON GESCHIRRSPÜLMITTELN UND IHRE HERSTELLUNG**
FORMULATIONS, THEIR USE AS OR FOR THE MANUFACTURE OF DISHWASHING COMPOSITIONS, AND MANUFACTURE
FORMULES, LEUR UTILISATION COMME OU POUR FABRIQUER DES PRODUITS LAVE-VAISSELLE AINSI QUE LEUR FABRICATION

(30) Priorität: 19.10.2011 EP 11185838
(43) Veröffentlichungstag der Anmeldung: 27.08.2014
(73) Patentinhaber: BASF SE, 67056 Ludwigshafen am Rhein (DE)
(72) Erfinder: HÜFFER, Stephan, 67063 Ludwigshafen (DE); HARTMANN, Markus, 67434 Neustadt (DE); FISCHER, Sonja, 68723 Plankstadt (DE); FASSBENDER, Stefan, 67346 Speyer (DE)
(74) Vertreter: BASF IP Association
(86) Internationale Anmeldenummer: PCT/EP2012/070229
(87) Internationale Veröffentlichungsnummer: WO 2013/057041

(56) Entgegenhaltungen:
- EP-A1- 1 721 962
- WO-A1-2010/020765
- US-A- 5 981 456

## Beschreibung

Die vorliegende Erfindung betrifft Formulierungen, enthaltend
(A) insgesamt im Bereich von 1 bis 50 Gew.-% mindestens einer Verbindung, gewählt aus Aminocarboxylaten und Polyaminocarboxylaten sowie deren Salzen,
(B) insgesamt im Bereich von 0,05 bis 0,4 Gew-% mindestens eines Salzes von Wismut, angegeben als Wismut bzw. Wismut-Ionen, und
(C) insgesamt im Bereich von 0,05 bis 2 Gew.-% mindestens ein Homo- oder Copolymer von Ethylenimin,
bezogen jeweils auf Feststoffgehalt der betreffenden Formulierung.

Weiterhin betrifft die vorliegende Erfindung ein Verfahren zur Herstellung von erfindungsgemäßen Formulierungen und ihre Verwendung als oder zur Herstellung von Geschirrspülmitteln, insbesondere von Geschirrspülmitteln für das maschinelle Geschirrreinigen.

Geschirrspülmittel haben vielerlei Anforderungen zu erfüllen. So haben sie das Geschirr gründlich zu reinigen, sie sollen im Abwasser keine schädlichen oder potenziell schädlichen Substanzen aufweisen, sie sollen das Ablaufen und Trocknen des Wassers vom Geschirr gestatten, und sie sollen beim Betrieb der Spülmaschine nicht zu Problemen führen. Schließlich sollen sie nicht zu ästhetisch unerwünschten Folgen am zu reinigenden Gut führen. Besonders ist in diesem Zusammenhang die Glaskorrosion zu nennen.

Glaskorrosion kommt nicht nur durch mechanische Effekte zustande, beispielsweise durch Aneinanderreiben von Gläsern oder mechanischen Kontakt der Gläser mit Teilen der Spülmaschine, sondern wird hauptsächlich durch chemische Einflüsse gefördert. Beispielsweise können bestimmte Ionen durch wiederholtes maschinelles Reinigen aus dem Glas gelöst werden, was die optischen und somit die ästhetischen Eigenschaften nachteilig verändert.

Bei der Glaskorrosion beobachtet man mehrere Effekte. Zum einen kann man die Bildung von mikroskopisch feinen Rissen beobachten, die sich in Form von Linien bemerkbar machen. Zum anderen kann man in vielen Fällen eine generelle Eintrübung beobachten, beispielsweise eine Aufrauung, die das betreffende Glas unästhetisch aussehen lassen. Derartige Effekte werden insgesamt auch unterteilt in irisierende Verfärbung, Riefenbildung sowie flächen- und ringförmige Trübungen.

Aus US 5,981,456 und WO 99/05248 sind zahlreiche Geschirrspülmittel bekannt, denen man Zink-Salze oder Wismutsalze zusetzen kann, um Besteck vor dem Anlaufen oder der Korrosion zu schützen.

Aus WO 2002/64719 ist bekannt, dass man bestimmte Copolymere von ethylenisch ungesättigten Carbonsäuren mit beispielsweise Estern von ethylenisch ungesättigten Carbonsäuren in Geschirrspülmitteln einsetzen kann.

In EP 1 721 962 A werden Formulierungen für das Geschirrspülen offenbart, die MGDA oder IDS und eine Wismutverbindung enthalten.

Aus WO 2010/020765 sind Geschirrspülmittel bekannt, die Polyethylenimin enthalten. Derartige Geschirrspülmittel können Phosphat enthalten oder Phosphat-frei sein. Es wird ihnen eine gute Inhibierung der Glaskorrosion zugeschrieben. Von Zink- und von Wismut-haltigen Geschirrspülmitteln wird abgeraten.

Die Glaskorrosion, insbesondere die Linienkorrosion und die Trübung, wird aber in vielen Fällen noch nicht ausreichend verzögert oder verhindert.

Es bestand also die Aufgabe, Formulierungen bereit zu stellen, die als oder zur Herstellung von Geschirrspülmitteln geeignet sind und die die aus dem Stand der Technik bekannten Nachteile vermeiden und die Glaskorrosion inhibieren oder zumindest besonders gut verringern. Es bestand weiterhin die Aufgabe, ein Verfahren zur Herstellung von Formulierungen bereit zu stellen, die als oder zur Herstellung von Geschirrspülmitteln geeignet sind und die die aus dem Stand der Technik bekannten Nachteile vermeiden. Es bestand weiterhin die Aufgabe, Verwendungen von Formulierungen bereit zu stellen.

Dementsprechend wurden die eingangs definierten Formulierungen gefunden, kurz auch erfindungsgemäße Formulierungen genannt.

### Erfindungsgemäße Formulierungen enthalten

(A) insgesamt im Bereich von 1 bis 50 Ges.-% mindestens einer Verbindung, gewählt aus Aminocarboxylaten und Polyaminocarboxylaten, im Rahmen der vorliegenden Erfindung kurz auch Aminocarboxylat (A) bzw. Polyarrminocarboxylat (A) oder auch Verbindung (A) genannt, sowie deren Derivaten und vorzugsweise Salzen.

Verbindung (A) kann als freie Säure oder vorzugsweise in partiell oder vollständig neutralisierter Form, also als Salz, vorliegen. Als Gegenionen kommen beispielsweise anorganische Kationen, beispielsweise Ammonium, Alkali oder Erdalkali in Frage, bevorzugt Mg²⁺, besonders bevorzugt Na⁺, K⁺, oder organische Kationen, bevorzugt mit einem oder mehreren organischen Resten substituiertes Ammonium, insbesondere Triethanolammonium, N,N-Diethanolammonium, N-Mono-C₁-C₄-alkyldiethanolammonium, beispielsweise N-Methyl-diethanolammonium oder N-n-Butyldiethanolammonium, und N,N-Di-C₁-C₄-alkylethanolammonium.

In einer Ausführungsform der vorliegenden Erfindung wählt man Verbindung (A) aus Derivaten von Aminocarboxylaten und Polyaminocarboxylaten, beispielsweise aus Methyl- oder Ethylestern.

Unter Aminocarboxylaten (A) werden im Rahmen der vorliegenden Erfindung Nitrilotriessigsäure und solche organischen Verbindungen verstanden, die eine tertiäre Aminogruppe aufweisen, die eine oder zwei CH₂-COOH-Gruppen aufweist, die - wie vorstehend erwähnt - partiell oder vollständig neutralisiert sein kann bzw. können. Unter Polyaminocarboxylaten (A) werden im Rahmen der vorliegenden Erfindung solche organischen Verbindungen verstanden, die mindestens zwei tertiäre Aminogruppen aufweisen, die unabhängig voneinander je eine oder zwei CH₂-COOH-Gruppen aufweisen, die - wie vorstehend erwähnt - partiell oder vollständig neutralisiert sein kann bzw. können.

In einer anderen Ausführungsform der vorliegenden Erfindung wählt man Aminocarboxylate (A) aus solchen organischen Verbindungen, die eine sekundäre Aminogruppe aufweisen, die eine oder zwei CH(COOH)CH₂-COOH-Gruppe(n) aufweist, die - wie vorstehend erwähnt - partiell oder vollständig neutralisiert sein kann bzw. können. In einer anderen Ausführungsform der vorliegenden Erfindung wählt man Polyaminocarboxylate (A) aus solchen organischen Verbindungen, die mindestens zwei sekundäre Aminogruppen aufweisen, die je eine CH(COOH)CH₂-COOH-Gruppe aufweisen, die - wie vorstehend erwähnt - partiell oder vollständig neutralisiert sein können.

Bevorzugte Polyaminocarboxylate (A) sind gewählt aus 1,2-Diaminoethantetraessigsäure, Iminodisuccinat (IDS), Diethylentriaminpentaacetat (DTPA), Hydroxyethylendiamintriacetat (HEDTA), und ihre jeweiligen Salze, insbesonders bevorzugt die Alkalimetallsalze, insbesondrere die Natriumsalze.

Bevorzugte Aminocarboxylate (A) und Polyaminocarboxylate (A) sind Nitrilotriessigsäure und solche organischen Verbindungen, die eine Struktur auf Basis einer Aminosäure haben, deren Aminogruppe(n) eine oder zwei CH₂-COOH-Gruppen aufweist bzw. aufweisen und tertiäre Aminogruppen sind. Dabei kann man Aminosäuren wählen aus L-Aminosäuren, R-Aminosäuren und Enantiomerengemischen von Aminosäuren, beispielsweise den Racematen.

In einer Ausführungsform der vorliegenden Erfindung wählt man Verbindung (A) aus Methylglycindiacetat (MGDA), Nitrilotriessigsäure und Glutaminsäurediacetat sowie deren Derivaten und vorzugsweise deren Salzen, insbesondere deren Natriumsalzen. Ganz besonders bevorzugt sind Methylglycindiacetat sowie das Trinatriumsalz von MGDA.

Erfindungsgemäße Formulierungen enthalten insgesamt im Bereich von 0,05 bis 0,4 Gew.-% mindestens eines Salzes von Wismut (B). Salze von Wismut (B) kann man wählen aus wasserlöslichen und nicht wasserlöslichen Salzen von Wismut. Dabei werden im Rahmen der vorliegenden Erfindung solche Salze von Wismut (B) als nicht wasserlöslich bezeichnet, die in destilliertem Wasser bei 25°C eine Löslichkeit von 0,1 g/l oder weniger aufweisen. Salze von Wismut (B), die eine höhere Wasserlöslichkeit aufweisen, werden dementsprechend im Rahmen der vorliegenden Erfindung als wasserlösliche Salze von Wismut bezeichnet.

In einer Ausführungsform der vorliegenden Erfindung wählt man Salz von Wismut (B) aus Wismutacetat, Wismutnitrat, Wismutsulfat, Wismuttriformiat ("Wismutformiat"), Wismutgallat und Wismuttrismethansulfonat, bevorzugt sind Wismutgallat und Wismuttrismethansulfonat.

In einer anderen Ausführungsform der vorliegenden Erfindung wählt man Salz von Wismut (B) aus Bi₂O₃, Bi₂O₃·aq, BiO(OH). Bevorzugt ist BiO(OH).

In einer Ausführungsform der vorliegenden Erfindung wählt man Salz von Wismut (B) aus Wismut-Oxiden mit einem mittleren Partikeldurchmesser (Gewichtsmittel) im Bereich von 10 nm bis 100 µm.

Das Kation in Salz von Wismut (B) kann komplexiert, beispielsweise mit Amoniak-Liganden oder mit Wasser-Liganden komplexiert, und insbesondere hydratisiert vorliegen. Zur Vereinfachung der Schreibweise werden im Rahmen der vorliegenden Erfindung Liganden in der Regel weggelassen, wenn es sich um Wasser-Liganden handelt.

Je nachdem, wie man den pH-Wert von erfindungsgemäßer Mischung einstellt, kann sich Salz von Wismut (B) umwandeln. So ist es beispielsweise möglich, dass man zur Herstellung von erfindungsgemäßer Formulierung Wismutacetat oder BiCl3 einsetzt, dieses sich aber bei einem pH-Wert von 8 oder 9 in wässriger Umgebung zu BiO(CH₃COO) bzw. BiOCl, BiO(OH) oder Bi₂O₃·aq umwandelt, welches in nicht komplexierter oder in komplexierter Form vorliegen kann.

Salz von Wismut (B) liegt in solchen erfindungsgemäßen Formulierungen, die bei Zimmertemperatur fest sind, vorzugsweise in Form von Partikeln vor, die beispielsweise einen mittleren Durchmesser (Zahlenmittel) im Bereich von 10 nm bis 100 µm, bevorzugt 100 nm bis 5 µm haben, bestimmt beispielsweise durch Röntgenstreuung.

Salz von Wismut (B) liegt in solchen erfindungsgemäßen Formulierungen, die bei Zimmertemperatur flüssig sind, in gelöster oder in fester oder in kolloidaler Form vor.

Erfindungsgemäße Formulierung enthält weiterhin (C) insgesamt im Bereich von 0,05 bis 2 Gew.-% mindestens ein Copolymer oder vorzugsweise ein Homopolymer von Ethylenimin, zusammen kurz auch Polyethylenimin (C) genannt.

Unter Copolymeren des Ethylenimins sind im Rahmen der vorliegenden Erfindung auch Copolymerisate von Ethylenimin (Aziridin) mit einem oder mehreren höheren Homologen des Ethylenimins, wie Propylenimin (2-Methylaziridin), 1- oder 2-Butylenimin (2-Ethylaziridin bzw. 2,3-Dimethylaziridin), zu verstehen, beispielsweise mit 0,01 bis 75 mol-% an einem oder mehreren Homologen von Ethylenimin, bezogen auf den Anteil an Ethylenimin. Bevorzugt sind jedoch solche Copolymere, die nur Ethylenimin und im Bereich von 0,01 bis 5 mol-% Homologe des Ethylenimins einpolymerisiert enthalten, und insbesondere Homopolymerisate des Ethylenimins.

In einer Ausführungsform der vorliegenden Erfindung wählt man Copolymere des Ethylenimins (C) aus Pfropfcopolymerisaten des Ethylenimins (C). Derartige Pfropfcopolymerisate werden im

In einer Ausführungsform der vorliegenden Erfindung wählt man Ethylenimin-Pfropfcopolymere (C) aus solchen Polymerisaten, die durch Pfropfen von Polyamidoaminen mit Ethylenimin erhältlich sind. Vorzugsweise sind Ethylenimin-Pfropfcopolymere (C) aus 10 bis 90 Gew.-% Polyamidoamin als Pfropfgrundlage und 90 bis 10 Gew.-% Ethylenimin als Pfropfauflage aufgebaut, jeweils bezogen auf Ethylenimin-Pfropfcopolymer (C).

Polyamidoamine sind beispielsweise erhältlich durch Kondensation von Polyalkylenpolyaminen in Reinform, als Gemisch untereinander oder im Gemisch mit Diaminen.

Unter Polyalkylenpolyaminen werden im Rahmen der vorliegenden Erfindung solche Verbindungen verstanden, die mindestens 3 basische Stickstoffatome im Molekül enthalten, zum Beispiel Diethylentriamin, Dipropylentriamin, Triethylentetramin, Tripropylentetramin, Tetraethylenpentamin, Pentaethylenhexamin, N-(2-Aminoethyl)-1,3-propandiamin und N,N'-Bis(3-aminopropyl)ethylendiamin.

Geeignete Diamine sind beispielsweise 1,2-Diaminoethan, 1,3-Diaminopropan, 1,4-Diaminobutan, 1,6-Diaminohexan, 1,8-Diaminooctan, Isophorondiamin, 4,4'-Diaminodiphenylmethan, 1,4-Bis-(3-aminopropyl)piperazin, 4,9-Dioxadodecan-1,12-diamin, 4,7,10-Trioxatridecan-1,13-diamin und α,ω-Diaminoverbindungen von Polyalkylenoxiden.

In einer anderen Ausführungsform der vorliegenden Erfindung wählt man Ethylenimin-Pfropfcopolymere (C) aus solchen Polymerisaten, die man durch Pfropfen von Polyvinylaminen als Pfropfgrundlage mit Ethylenimin oder Oligomeren des Ethylenimins, beispielsweise Dimerren oder Trimeren des Ethylenimins, herstellen kann. Vorzugsweise sind Ethylenimin-Pfropfcopolymere (C) aus 10 bis 90 Gew.-% Polyvinylamin als Pfropfgrundlage und 90 bis 10 Gew.-% Ethylenimin als Pfropfauflage aufgebaut, jeweils bezogen auf Ethylenimin-Pfropfcopolymer (C).

Vorzugsweise wählt man als Komponente von erfindungsgemäßer Formulierung jedoch mindestens ein Polyethylenimin (C) in Form eines Homopolymers, vorzugsweise unvernetzt.

Gemäß einer besonderen Ausführungsform der Erfindung weist Polyethylenimin (C) ein mittleres Molekulargewicht Mₙ von 500 g/mol bis 125.000 g/mol, bevorzugt von 750 g/mol bis 100.000 g/mol auf.

In einer Ausführungsform der vorliegenden Erfindung weist Polyethylenimin (C) ein mittleres Molekulargewicht M_{w} im Bereich von 500 bis 1.000.000 g/mol auf, bevorzugt im Bereich von 600 bis 75.000 g/mol, besonders bevorzugt im Bereich von 800 bis 25.000 g/mol, bestimmbar beispielsweise durch Gelpermeationschromatographie (GPC).

In einer Ausführungsform der vorliegenden Erfindung wählt man Polyethylenimine (C) aus hochverzweigten Polyethyleniminen. Hochverzweigte Polyethylenimine (C) werden durch ihren

In einer Ausführungsform der vorliegenden Erfindung wählt man Polyethylenimine (C) aus hochverzweigten Polyethyleniminen. Hoch verzweigte Polyethylenimine (C) werden durch ihren hohen Verzweigungsgrad (Degree of Branching, DB) charakterisiert. Der Verzweigungsgrad lässt sich beispielsweise durch ¹³C-NMR-Spektroskopie, vorzugsweise in D₂O, bestimmen und ist wie folgt definiert: $DB = D + T / D + T + L$ mit D (dendritisch) entsprechend dem Anteil tertiärer Aminogruppen, L (linear) entsprechend dem Anteil sekundärer Aminogruppen und T (terminal) entsprechend dem Anteil primärer Aminogruppen.

Als hochverzweigte Polyethylenimine (C) gelten im Rahmen der vorliegen Erfindung Polyethylenimine (C) mit DB im Bereich von 0,1 bis 0,95, bevorzugt 0,25 bis 0,90 besonders bevorzugt im Bereich von 0,30 bis 0,80 % und ganz besonders bevorzugt mindestens 0,5.

Als dendrimere Polyethylenimine (C) gelten im Rahmen der vorliegen Erfindung Polyethylenimine (C) mit einem strukturell und molekular einheitlichen Aufbau.

In einer Ausführungsform der vorliegenden Erfindung handelt es sich bei Polyethylenimin (C) um hochverzweigte Polyethylenimine (Homopolymere) mit einem mittleren Molekulargewicht M_{w} im Bereich von 600 bis 75.000 g/mol, bevorzugt im Bereich von 800 bis 25.000 g/mol.

Gemäß einer besonderen Ausführungsform der Erfindung handelt es sich bei Polyethylenimin (C) um hochverzweigte Polyethylenimine (Homopolymere) mit einem mittleren Molekulargewicht Mₙ von 500 g/mol bis 125.000 g/mol, bevorzugt von 750 g/mol bis 100.000 g/mol, das aus Dendrimeren gewählt wird.

### Erfindungsgemäße Formulierungen enthalten

insgesamt im Bereich von 1 bis 50 Gew.-% Verbindung (A), bevorzugt 10 bis 25 Gew.-%, insgesamt im Bereich von 0,05 bis 0,4 Gew.-% Salz von Wismut (B), bevorzugt 0,1 bis 0,2 Gew.-%, und
insgesamt 0,05 bis 2 Gew.-% Homo- oder Copolymer von Ethylenimin (C), bevorzugt 0,1 bis 0,5 Gew.-%,
bezogen jeweils auf Feststoffgehalt der betreffenden Formulierung.

Dabei wird der Anteil Salz von Wismut als Wismut bzw. Wismut-Ionen angegeben. Dadurch kann man den Anteil des Gegenions herausrechnen. tur flüssig. In einer Ausführungsform der vorliegenden Erfindung ist erfindungsgemäße Formulierung ein Granulat, eine Flüssigzubereitung oder ein Gel.

Ohne einer bestimmten Theorie den Vorzug geben zu wollen, ist es möglich, dass in erfindungsgemäßen Formulierungen Salz von Wismut (B) in durch Polyethylenimin (C) komplexierter Form vorliegen kann.

In einer Ausführungsform der vorliegenden Erfindung enthält erfindungsgemäße Formulierung 0,1 bis 10 Gew.-% Wasser, bezogen auf die Summe aller Feststoffe der betreffenden Formulierung.

In einer Ausführungsform der vorliegenden Erfindung ist erfindungsgemäße Formulierung frei von Phosphaten und Polyphosphaten, wobei Hydrogenphosphate mit subsumiert sind, beispielsweise frei von Trinatriumphosphat, Pentanatriumtripolyphosphat und Hexanatriummetaphosphat. Unter "frei von" soll im Zusammenhang mit Phosphaten und Polyphosphaten im Rahmen der vorliegenden Erfindung verstanden werden, dass der Gehalt an Phosphat und Polyphosphat in Summe im Bereich von 10 ppm bis 0,2 Gew.-% liegt, bestimmt durch Gravimetrie.

In einer Ausführungsform der vorliegenden Erfindung ist erfindungsgemäße Formulierung frei von solchen Schwermetallverbindungen, die nicht als Bleichkatalysatoren wirken, insbesondere von Verbindungen des Eisens und des Zinks. Unter "frei von" soll im Zusammenhang mit Schwermetallverbindungen im Rahmen der vorliegenden Erfindung verstanden werden, dass der Gehalt an Schwermetallverbindungen, die nicht als Bleichkatalysatoren wirken, in Summe im Bereich von 0 bis 100 ppm liegt, bevorzugt 1 bis 30 ppm, bestimmt nach der Leach-Methode.

Als "Schwermetalle" gelten im Rahmen der vorliegenden Erfindung alle Metalle mit einer spezifischen Dichte von mindestens 6 g/cm³, aber nicht Wismut. Insbesondere gelten als Schwermetalle Edelmetalle sowie Zink, Eisen, Kupfer, Blei, Zinn, Nickel, Cadmium und Chrom.

Vorzugsweise enthält erfindungsgemäße Formulierung keine messbaren Anteile an Zinkverbindungen, also beispielsweise weniger als 1 ppm.

In einer Ausführungsform der vorliegenden Erfindung kann erfindungsgemäße Formulierung weitere Inhaltsstoffe (D) aufweisen, beispielsweise ein oder mehrere Tenside, ein oder mehrere Enzyme, einen oder mehrere Builder, insbesondere Phosphor-freie Builder, einen oder mehrere Cobuilder, einen oder mehrere Alkaliträger, ein oder mehrere Bleichmittel, einen oder mehrere Bleichkatalysatoren, einen oder mehrere Bleichaktivatoren, einen oder mehrere Bleichmittelstabilisatoren, einen oder mehrere Entschäumer, einen oder mehrere Korrosionsinhibitoren, einen oder mehrere Gerüststoffe, Puffer, Farbstoffe, einen oder mehrere Duftstoffe, ein oder mehrere organische Lösungsmittel, ein oder mehrere Tablettierhilfsmittel, ein oder mehrere Disintegrationsmittel, einen oder mehrere Verdicker, oder einen oder mehrere Löslichkeitsvermittler.

Beispiele für Tenside sind insbesondere nicht-ionische Tenside sowie Mischungen von anionischen oder zwitterionischen Tensiden mit nicht-ionischen Tensiden. Bevorzugte nicht-ionische Tenside sind alkoxylierte Alkohole und alkoxylierte Fettalkohole, Di- und Multiblockcopolymerisate von Ethylenoxid und Propylenoxid und Umsetzungsprodukte von Sorbitan mit Ethylenoxid oder Propylenoxid, Alkylglycoside und sogenannte Aminoxide.

Bevorzugte Beispiele für alkoxylierte Alkohole und alkoxylierte Fettalkohole sind beispielsweise Verbindungen der allgemeinen Formel (I) in der die Variablen wie folgt definiert sind:
R¹ gewählt aus linearem C₁-C₁₀-Alkyl, bevorzugt Ethyl und besonders bevorzugt Methyl,
R² gewählt aus C₈-C₂₂-Alkyl, beispielsweise n-C₈H₁₇, n-C₁₀H₂₁, n-C₁₂H₂₅, n-C₁₄H₂₉, n-C₁₆H₃₃ oder n-C₁₈H₃₇,
R³ gewählt aus C₁-C₁₀-Alkyl, Methyl, Ethyl, n-Propyl, iso-Propyl, n-Butyl, iso-Butyl, sec.-Butyl, tert.-Butyl, n-Pentyl, iso-Pentyl, sec.-Pentyl, neo-Pentyl, 1,2-Dimethylpropyl, iso-Amyl, n-Hexyl, iso-Hexyl, sec.-Hexyl, n-Heptyl, n-Octyl, 2-Ethylhexyl, n-Nonyl, n-Decyl oder iso-Decyl,
m und n liegen im Bereich von null bis 300, wobei die Summe von n und m mindestens eins beträgt. Bevorzugt ist m im Bereich von 1 bis 100 und n im Bereich von 0 bis 30.

Dabei kann es sich bei Verbindungen der allgemeinen Formel (I) um Blockcopolymere oder statistische Copolymere handeln, bevorzugt sind Blockcopolymere.

Andere bevorzugte Beispiele für alkoxylierte Alkohole und alkoxylierte Fettalkohole sind beispielsweise Verbindungen der allgemeinen Formel (II) in der die Variablen wie folgt definiert sind:
- R⁵: gleich oder verschieden und gewählt aus linearem C₁-C₄-Alkyl, bevorzugt jeweils gleich und Ethyl und besonders bevorzugt Methyl,
- R⁴: gewählt aus C₆-C₂₀-Alkyl, insbesondere n-C₈H₁₇, n-C₁₀H₂₁, n-C₁₂H₂₅, n-C₁₄H₂₉, n-C₁₆H₃₃, n-C₁₈H₃₇.
- a: eine Zahl im Bereich von 1 bis 6,
- b: ist eine Zahl im Bereich von 4 bis 20,
- d: ist eine Zahl im Bereich von 4 bis 25.

Dabei kann es sich bei Verbindungen der allgemeinen Formel (II) um Blockcopolymere oder statistische Copolymere handeln, bevorzugt sind Blockcopolymere.

Weitere geeignete nicht-ionische Tenside sind gewählt aus Di- und Multiblockcopolymeren, aufgebaut aus Ethylenoxid und Propylenoxid. Weitere geeignete nicht-ionische Tenside sind gewählt aus ethoxylierten oder propoxylierten Sorbitanestern. Ebenfalls eignen sich Aminoxide oder Alkylglycoside. Eine Übersicht geeigneter weiterer nichtionischer Tenside findet man in EP-A 0 851 023 und in DE-A 198 19 187.

Es können auch Gemische mehrerer verschiedener nicht-ionischer Tenside enthalten sein.

Beispiele für anionische Tenside sind C₈-C₂₀-Alkylsulfate, C₈-C₂₀-Alkylsulfonate und C₈-C₂₀-Alkylethersulfate mit einer bis 6 Ethylenoxideinheiten pro Molekül.

In einer Ausführungsform der vorliegenden Erfindung kann erfindungsgemäße Formulierung im Bereich von 3 bis 20 Gew.-% Tensid enthalten.

Erfindungsgemäße Formulierungen können ein oder mehrere Enzyme enthalten. Beispiele für Enzyme sind Lipasen, Hydrolasen, Amylasen, Proteasen, Cellulasen, Esterasen, Pectinasen, Lactasen und Peroxidasen.

Erfindungsgemäße Formulierungen können beispielsweise bis 5 Gew.-% Enzym enthalten, bevorzugt sind 0,1 bis 3 Gew.-%, jeweils bezogen auf gesamten Feststoffgehalt der erfindungsgemäßen Formulierung.

Erfindungsgemäße Formulierungen können einen oder mehrere Builder, insbesondere Phosphat-freie Builder, enthalten. Beispiele für geeignete Builder sind Silikate, insbesondere Natriumdisilikat und Natriummetasilikat, Zeolithe, Schichtsilikate, insbesondere solche der Formel α-Na₂Si₂O₅, β-Na₂Si₂O₅, und δ-Na₂Si₂O₅, weiterhin Zitronensäure und ihre Alkalimetallsalze, Bernsteinsäure und ihre Alkalimetallsalze, Fettsäuresulfonate, α-Hydroxypropionsäure, Alkalimalonate, Fettsäuresulfonate, Alkyl- und Alkenyldisuccinate, Weinsäurediacetat, Weinsäuremonoacetat, oxidierte Stärke, und polymere Builder, beispielsweise Polycarboxylate und Polyasparaginsäure.

In einer Ausführungsform der vorliegenden Erfindung wählt man Builder aus Polycarboxylaten, beispielsweise Alkalimetallsalze von (Meth)acrylsäurehomo- oder (Meth)acrylsäurecopolymeren.

Als Comonomere eignen sich monoethylenisch ungesättigte Dicarbonsäuren wie Maleinsäure, Fumarsäure, Maleinsäureanhydrid, Itaconsäure und Citraconsäure. Ein geeignetes Polymer ist insbesondere Polyacrylsäure, die bevorzugt ein mittleres Molekulargewicht M_{w} im Bereich von 2000 bis 40.000 g/mol aufweist, bevorzugt 2.000 bis 10.000 g/mol, insbesondere 3.000 bis 8.000 g/mol. Geeignet sind weiterhin copolymere Polycarboxylate, insbesondere solche der Acrylsäure mit Methacrylsäure und der Acrylsäure oder Methacrylsäure mit Maleinsäure und/oder Fumarsäure.

Es können auch Copolymere aus mindestens einem Monomeren aus der Gruppe bestehend aus monoethylenisch ungesättigten C₃-C₁₀-Mono- bzw. C₄-C₁₀-Dicarbonsäuren oder deren Anhydriden, wie Maleinsäure, Maleinsäureanhydrid, Acrylsäure, Methacrylsäure, Fumarsäure, Itaconsäure und Citraconsäure mit mindestens einem hydrophil oder hydrophob modifizierten Monomeren wie nachfolgend aufgezählt eingesetzt werden.

Geeignete hydrophobe Monomere sind beispielsweise Isobuten, Diisobuten, Buten, Penten, Hexen und Styrol, Olefine mit 10 oder mehr Kohlenstoffatomen oder deren Gemischen wie beispielsweise 1-Decen, 1-Dodecen, 1-Tetradecen, 1-Hexadecen, 1-Octadecen, 1-Eicosen, 1-Docosen, 1-Tetracosen und 1-Hexacosen, C₂₂-α-Olefin, ein Gemisch aus C₂₀-C₂₄-α -Olefinen und Polyisobuten mit im Mittel 12 bis 100 C-Atomen pro Molekül.

Geeignete hydrophile Monomere sind Monomere mit Sulfonat- oder Phosphonatgruppen, sowie nichtionische Monomere mit Hydroxyfunktion oder Alkylenoxidguppen. Beispielsweise seien genannt: Allylalkohol, Isoprenol, Methoxypolyethylenglykol(meth)acrylat, Methoxypolypropylenglykol(meth)acrylat, Methoxypolybutylenglykol(meth)acrylat, Methoxypoly(propylenoxid-co-ethylenoxid)(meth)acrylat, Ethoxypolyethylenglykol(meth)acrylat, Ethoxypolypropylenglykol(meth)acrylat, Ethoxypolybutylenglykol(meth)acrylat und Ethoxypoly(propylenoxid-co-ethylenoxid)(meth)acrylat. Polyalkylenglykole können dabei 3 bis 50, insbesondere 5 bis 40 und vor allem 10 bis 30 Alkylenoxideinheiten pro Molekül enthalten.

Besonders bevorzugte Sulfonsäuregruppen-haltige Monomere sind dabei 1-Acryl-amido-1-propansulfonsäure, 2-Acrylamido-2-propansulfonsäure, 2-Acrylamido-2-methylpropansulfonsäure, 2-Methacrylamido-2-methylpropansulfonsäure, 3-Meth-acrylamido-2-hydroxypropansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen-1-sulfonsäure, Styrolsulfonsäure, Vinylsulfonsäure, 3-Sulfopropylacrylat, 2-Sulfoethylmethacrylat, 3-Sulfopropylmethacrylat, Sulfomethacrylamid, Sulfomethylmethacrylamid sowie Salze der genannten Säuren, wie deren Natrium-, Kalium oder Ammoniumsalze.

Besonders bevorzugte Phosphonatgruppen-haltige Monomere sind die Vinylphosphonsäure und ihre Salze.

Darüber hinaus können auch amphotere Polymere als Builder eingesetzt werden.

Erfindungsgemäße Formulierungen können beispielsweise im Bereich von insgesamt 10 bis 50 Gew.-%, bevorzugt bis 20 Gew.-% Builder enthalten.

Erfindungsgemäße Formulierungen können einen oder mehrere Cobuilder enthalten.

Beispiele für Cobuilder sind Phosphonate, beispielsweise Hydroxyalkanphosphonate und Aminoalkanphosphonate. Unter den Hydroxyalkanphosphonaten ist das 1-Hydroxyethan-1,1-diphosphonat (HEDP) von besonderer Bedeutung als Cobuilder. Es wird vorzugsweise als Natriumsalz eingesetzt, wobei das Dinatriumsalz neutral und das Tetranatriumsalz alkalisch (pH-Wert 9) reagiert. Als Aminoalkanphosphonate kommen vorzugsweise Ethylendiamintetra-methylenphosphonat (EDTMP), Diethylentriaminpentamethylenphosphonat (DTPMP) sowie deren höhere Homologe in Frage. Sie werden vorzugsweise in Form der neutral reagierenden Natriumsalze, z.B. als Hexanatriumsalz der EDTMP bzw. als Hepta- und Octa-Natriumsalz des DTPMP, eingesetzt.

Erfindungsgemäße Formulierungen können einen oder mehrere Alkaliträger enthalten. Alkaliträger sorgen beispielsweise für den pH-Wert von mindestens 9, wenn ein alkalischer pH-Wert gewünscht wird. Geeignet sind beispielsweise Alkalimetallcarbonate, Alkalimetallhydrogencarbonate, Alkalimetallhydroxide und Alkalimetallmetasilikate. Bevorzugtes Alkalimetall ist jeweils Kalium, besonders bevorzugt ist Natrium.

Erfindungsgemäße Formulierungen können ein oder mehrere Bleichmittel enthalten, beispielsweise ein oder mehrere Sauerstoffbleichmittel oder ein oder mehrere Chlor-haltige Bleichmittel. Beispiele für geeignete Sauerstoffbleichmittel sind Natriumperborat, wasserfrei oder beispielsweise als Monohydrat oder als Tetrahydrat oder so genanntes Dihydrat, Natriumpercarbonat, wasserfrei oder beispielsweise als Monohydrat, Wasserstoffperoxid, Persulfate, organische Persäuren wie Peroxylaurinsäure, Peroxystearinsäure, Peroxy-α-Naphthoesäure, 1,12-Diperoxydodecandisäure, Perbenzoesäure, Peroxylaurinsäure, 1,9-Diperoxyazelainsäure, Diperoxyisophthalsäure, jeweils als freie Säure oder als alkalimetallsalz, insbesondere als Natriumsalz, weiterhin Sulfonylperoxysäuren und kationische Peroxysäuren.

Erfindungsgemäße Formulierungen können beispielsweise im Bereich von 0,5 bis 15 Gew.-% Sauerstoffbleichmittel enthalten.

Geeignete Chlor-haltige Bleichmittel sind beispielsweise 1,3-Dichloro-5,5-dimethylhydantoin, N-N-Chlorsulfamid, Chloramin T, Chloramin B, Natriumhypochlorit, Calciumhypochlorit, Magnesiumhypochlorit, Kaliumhypochlorit, Kaliumdichloroisocyanurat und Natriumdichloroisocyanurat.

Erfindungsgemäße Formulierungen können beispielsweise im Bereich von 3 bis 10 Gew.-% Chlor-haltiges Bleichmittel enthalten.

Erfindungsgemäße Formulierungen können einen oder mehrere Bleichkatalysatoren enthalten. Bleichkatalysatoren kann man wählen aus bleichverstärkenden Übergangsmetallsalzen bzw. Übergangsmetallkomplexen wie beispielsweise Mangan-, Eisen-, Cobalt-, Ruthenium- oder Molybdän-Salenkomplexe oder Mangan-, Eisen-, Cobalt-, Ruthenium- oder Molybdäncarbonylkomplexe. Auch Mangan-, Eisen-, Kobalt-, Ruthenium-, Molybdän-, Titan-, Vanadium- und Kupfer-Komplexe mit stickstoffhaltigen Tripod-Liganden sowie Kobalt-, Eisen-, Kupfer- und Ruthenium-Aminkomplexe sind als Bleichkatalysatoren verwendbar.

Erfindungsgemäße Formulierungen können einen oder mehrere Bleichaktivatoren, beispielsweise N-Methylmorpholinium-Acetonitril-Salze ("MMA-Salze"), TrimethylammoniumacetonitrilSalze, N-Acylimide wie beispielsweise N-Nonanoylsuccinimid" 1,5-Diacetyl-2,2-dioxohexahydro-1,3,5-triazin ("DADHT") oder Nitrilquats (Trimethylammoniumacetonitrilsalze) enthalten.

Weitere Beispiele für geeignete Bleichaktivatoren sind Tetraacetylethylendiamin und Tetraacetylhexylendiamin.

Erfindungsgemäße Formulierungen können einen oder mehrere Korrosionsinhibitoren enthalten. Darunter sind im vorliegenden Fall solche Verbindungen zu verstehen, die die Korrosion von Metall inhibieren. Beispiele für geeignete Korrosionsinhibitoren sind Triazole, insbesondere Benzotriazole, Bisbenzotriazole, Aminotriazole, Alkylaminotriazole, weiterhin Phenolderivate wie beispielsweise Hydrochinon, Brenzcatechin, Hydroxyhydrochinon, Gallussäure, Phloroglucin oder Pyrogallol.

In einer Ausführungsform der vorliegenden Erfindung enthalten erfindungsgemäße Formulierungen insgesamt im Bereich von 0,1 bis 1,5 Gew.-% Korrosionsinhibitor.

Erfindungsgemäße Formulierungen können einen oder mehrere Gerüststoffe enthalten, beispielsweise Natriumsulfat.

Erfindungsgemäße Formulierungen können einen oder mehrere Entschäumer enthalten, gewählt beispielsweise aus Silikonölen und Paraffinölen.

In einer Ausführungsform der vorliegenden Erfindung enthalten erfindungsgemäße Formulierungen insgesamt im Bereich von 0,05 bis 0,5 Gew.-% Entschäumer.

In einer Ausführungsform der vorliegenden Erfindung können erfindungsgemäße Formulierungen eine oder mehrere Säuren enthalten, beispielsweise Methansulfonsäure.

In einer Ausführungsform der vorliegenden Erfindung weisen erfindungsgemäße Formulierungen einen pH-Wert im Bereich von 5 bis 14 auf, bevorzugt 8 bis 13.

Ein weiterer Gegenstand der vorliegenden Erfindung ist die Verwendung von erfindungsgemäßen Formulierungen zur maschinellen Reinigung von Geschirr und Küchenutensilien. Als Küchenutensilien sind im Rahmen der vorliegenden Erfindung beispielsweise Töpfe, Pfannen, Kasserollen zu nennen, weiterhin metallene Gegenstände wie beispielsweise Schaumlöffel, Bratenwender und Knoblauchpressen.

Bevorzugt ist die die Verwendung von erfindungsgemäßen Formulierungen zur maschinellen Reinigung von Gegenständen, die mindestens eine Oberfläche aus Glas aufweisen, welches dekoriert oder nicht dekoriert sein kann. Dabei ist unter einer Oberfläche aus Glas im Rahmen der vorliegenden Erfindung zu verstehen, dass betreffender Gegenstand mindestens ein Stück aus Glas aufweist, das mit der Umgebungsluft in Berührung kommt und bei Gebrauch des Gegenstands verschmutzt werden kann. So kann es sich bei den betreffenden Gegenständen um solche handeln, die wie Trinkgläser oder Glasschüsseln im Wesentlichen gläsern sind. Es kann sich aber auch beispielsweise um Deckel handeln, die einzelne Komponenten aus einem anderen Material aufweisen, beispielsweise Topfdeckel mit Einfassung und Griff aus Metall.

Oberfläche aus Glas kann dekoriert, beispielsweise gefärbt oder bedruckt, oder nicht dekoriert sein.

Unter dem Begriff "Glas" werden beliebige Gläser subsumiert, beispielsweise Bleiglas und insbesondere Kalknatronglas, Kristallglas und Borosilikatgläser.

Vorzugsweise handelt es sich bei maschineller Reinigung um ein Spülen mit einer Spülmaschine (englisch: automatic dishwashing").

In einer Ausführungsform der vorliegenden Erfindung setzt man mindestens eine erfindungsgemäße Formulierung zur maschinellen Reinigung von Trinkgläsern, gläsernen Vasen und Glasgefäßen zum Kochen ein.

In einer Ausführungsform der vorliegenden Erfindung setzt man zum Reinigen Wasser mit einer Härte im Bereich von 1 bis 30 °dH, bevorzugt 2 bis 25 °dH ein, wobei unter deutscher Härte insbesondere die Calcium-Härte zu verstehen ist.

Setzt man erfindungsgemäße Formulierungen zur maschinellen Reinigung ein, so beobachtet man auch bei wiederholter maschineller Reinigung von Gegenständen, die mindestens eine Oberfläche aus Glas aufweisen, nur sehr geringe Neigung zur Glaskorrosion, und zwar selbst dann, wenn man Gegenstände, die mindestens eine Oberfläche aus Glas aufweisen, zusammen mit stark verschmutztem Besteck oder Geschirr reinigt. Außerdem ist es deutlich weniger schädlich, erfindungsgemäße Formulierung einzusetzen, um Glas zusammen mit Gegenständen aus Metall zu reinigen, beispielsweise zusammen mit Töpfen, Pfannen oder Knoblauchpressen.

Ein weiterer Gegenstand der vorliegenden Erfindung ist ein Verfahren zur Herstellung von erfindungsgemäßen Formulierungen, kurz auch erfindungsgemäßes Herstellungsverfahren genannt. Zur Durchführung des erfindungsgemäßen Herstellungsverfahrens kann man beispielsweise so vorgehen, dass man
(A) mindestens eine Verbindung, gewählt aus Aminocarboxylaten und Polyaminocarboxylaten sowie deren Salzen und Derivaten,
(B) mindestens ein Salz von Wismut,
(C) mindestens ein Homo- oder Copolymer von Ethylenimin
und gegebenenfalls weitere Komponenten (D) in einem oder mehreren Schritten miteinander in Gegenwart von Wasser vermischt, beispielsweise verrührt, und anschließend das Wasser entfernt, und zwar vollständig oder zumindest teilweise.

Verbindung (A), Salz von Wismut (B) und Polyethylenimin (C) sind vorstehend definiert.

In einer Ausführungsform der vorliegenden Erfindung kann man, bevor man das Wasser zumindest teilweise entfernt, mit einem oder mehreren weiteren Inhaltsstoffen (D) für erfindungsgemäße Formulierung vermischen, beispielsweise mit einem oder mehreren Tenside, einem oder mehreren Enzymen, einem oder mehreren Buildern, insbesondere Phosphor-freiem Builder, einem oder mehrere Cobuildern, einem oder mehreren Alkaliträgern, einem oder mehreren Bleichmitteln, einem oder mehreren Bleichkatalysatoren, einem oder mehreren Bleichaktivatoren, einem oder mehreren Bleichmittelstabilisatoren, einem oder mehreren Entschäumern, einem oder mehreren Korrosionsinhibitoren, einem oder mehreren Gerüststoffen, mit Puffer oder Farbstoff.

In einer Ausführungsform geht man so vor, dass man das Wasser ganz oder teilweise, beispielsweise bis zu einer Restfeuchte im Bereich von null bis 5 Gew.-% aus erfindungsgemäßer Formulierung entfernt, indem man es verdampft, insbesondere durch Sprühtrocknung, Sprühgranulierung oder Kompaktierung.

In einer Ausführungsform der vorliegenden Erfindung entfernt man das Wasser, ganz oder teilweise, bei einem Druck im Bereich von 0,3 bis 2 bar.

In einer Ausführungsform der vorliegenden Erfindung entfernt man das Wasser, ganz oder teilweise, bei Temperaturen im Bereich von 60 bis 220°C.

Durch das erfindungsgemäße Herstellungsverfahren kann man erfindungsgemäße Formulierungen leicht erhalten.

Die erfindungsgemäßen Reinigungsformulierungen können in flüssiger oder fester Form, ein- oder mehrphasig, als Tabletten oder in Form anderer Dosiereinheiten, verpackt oder unverpackt bereitgestellt werden. Der Wassergehalt von flüssigen Formulierungen kann variieren von 35 bis 90% Wasser.

Die Erfindung wird durch Arbeitsbeispiele verdeutlicht.

Allgemeines: Es wurde darauf geachtet, dass man nach dem ersten Reinigen der Prüfkörper in der Haushaltsgeschirrspülmaschine bis nach dem Wiegen und visuellen Abmustern der Gläser die Prüfkörper nur mit sauberen Baumwollhandschuhen angefasst wurden, damit das Gewicht bzw. der visuelle Eindruck der Prüfkörper nicht verfälscht wurde.

Im Rahmen der vorliegenden Erfindung bezeichnen % und ppm stets Gew.-% bzw. Gew.-ppm, wenn nicht ausdrücklich anders angegeben, und sind im Falle von erfindungsgemäßen Formulierungen auf dem Gesamt-Feststoffgehalt bezogen.

### I. Herstellung erfindungsgemäßen Formulierungen

### I.1 Herstellung von Basismischungen

Zunächst wurden Basismischungen hergestellt, die die Einsatzstoffe gemäß Tabelle 1 enthielten.

**Tabelle 1: Basismischungen für Versuche mit erfindungsgemäßen Formulierungen und Vergleichsformulierungen**

| | Basis-1 | Basis-2 | Basis-3 |
|---|---|---|---|
| Protease | 2,5 | 2,5 | 2,5 |
| Amylase | 1 | 1 | 1 |
| n-C₁₈H₃₇(OCH₂CH₂)₉OH | 5 | 5 | 5 |
| Polyacrylsäure M_{w} 4.000 g/mol als Natriumsalz, vollständig neutralisiert | 10 | 10 | 10 |
| Natriumpercarbonat | 10,5 | 10,5 | 10,5 |
| TAED | 4 | 4 | 4 |
| Na₂Si₂O₅ | 2 | 2 | 2 |
| Na₂CO₃ | 19,5 | 19,5 | 19,5 |
| Natriumcitrat Dihydrat | 0 | 22,5 | 30 |
| HEDP | 0,5 | 0,5 | 0,5 |

| | | | |
|---|---|---|---|
| Alle Mengenangaben in g. | | | |

### Abkürzungen:

MGDA: Methylglycindiessigsäure als Trinatriumsalz
TAED: N,N,N',N'-Tetraacetylethylendiamin
HEDP: Dinatriumsalz der Hydroxyethan-(1,1-diphosphonsäure)

### I.2 Herstellung von erfindungsgemäßen Formulierungen

In einem 100-ml-Becherglas legte man 20 ml destilliertes Wasser vor und gab nacheinander unter Rühren zu:
Salz von Wismut (B.1) oder (B.2) oder (B.3) oder (B.4) oder (B.5) gemäß Tabelle 2 Polyethylenimin (C.1), (C.2) oder (C.3) gemäß Tabelle 2

Man rührte 10 Minuten bei Zimmertemperatur. Anschließend gab man MGDA-Trinatriumsalz (A.1), gelöst in 30 ml Wasser, gemäß Tabelle 2 zu. Man erhielt eine klar durchsichtige Lösung. Danach gab man Basismischung gemäß Tabelle 2 zu, rührte erneut um und verdampfte das Wasser.
Man erhielt erfindungsgemäße Formulierungen, die man gemäß Tabelle 2 testete.

Zur Herstellung von Vergleichsformulierungen ging man analog vor, ließ jedoch das Salz von Wismiut (B) oder das Polyethylenimin (C) oder beides weg.

Wenn man beim Immersionstest die entsprechenden Anteile Basismischung getrennt von wässriger Lösung von (A.1), (B) oder (C) dosierte, erhielt man die gleichen Ergebnisse, wie wenn man die getrocknete Formulierung mit gleichen Mengen an Wirkstoffen testete. Es kommt also nicht auf die Reihenfolge der Dosierung an.
(B.1) Wismutnitrat: Bi(NO₃)₃·5H₂O
(B.2) Wismutsulfat Bi₂(SO₄)₃
(B.3) Wismutformiat
(B.4) Wismuttrismethansulfonat
(B.5) Wismutgallat
Mengenangaben der Wismutsalze beziehen sich stets auf Wismut.
(C.1): Polyethylenimin-Homopolymer, M_{w} 800 g/mol, DB = 0,63
(C.2): Polyethylenimin-Homopolymer, M_{w} 5.000 g/mol, DB = 0,67
(C.3): Polyethylenimin-Homopolymer, M_{w} 25.000 g/mol, DB = 0,70

### II. Verwendung von erfindungsgemäßen Formulierungen und Vergleichsformulierungen zum maschinellen Reinigen von Gläsern

Die Prüfung von erfindungsgemäßen Formulierungen und Vergleichsformulierungen erfolgte wie folgt.

### II.1 Prüfmethode Immersionstest

### Geräte:

Edelstahltopf (Volumen ca. 6 Liter) mit Deckel mit Loch für Kontaktthermometer Gitterbodeneinsatz mit Halterung für den Edelstahltopf
Magnetrührer mit Rührstäbchen, Kontaktthermometer, Gummistopfen mit Loch

### Versuchsbedingungen:

Temperatur: 75°C
Zeit: 72 Stunden
5 Liter destilliertes Wasser oder Wasser mit definierter Wasserhärte ("Härtewasser")

Als Prüfkörper setzte man je ein Sektglas und ein Schnapsglas der Fa. Libbey (NL), ein, Material: Kalk-Soda-Gläser.

### Versuchsdurchführung:

Zunächst spülte man zum Zwecke der Vorbehandlung die Prüfkörper in einer Haushaltsgeschirrspülmaschine (Bosch SGS5602) mit 1 g Tensid (n-C₁₈H₃₇(OCH₂CH₂)₁₀OH) und 1 g Zitronensäure, um eventuelle Verunreinigungen zu entfernen. Man trocknete die Prüfkörper, bestimmte ihr Gewicht und fixierte sie auf dem Gitterbodeneinsatz.

Man füllte den Edelstahltopf mit 5,5 Liter Wasser und fügte 25 g der entsprechenden erfindungsgemäßen Formulierung gemäß Tabelle 3 hinzu, wobei Tabelle 3 die aktiven Komponenten (A.1), gegebenenfalls (B), gegebenenfalls (C) und Basismischung von erfindungsgemäßer Formulierung bzw. Vergleichsformulierung jeweils einzeln spezifiziert. Man rührte die so erhaltene Reinigerflotte mit Hilfe des Magnetrührers bei 550 Umdrehungen pro Minute. Man installierte das Kontaktthermometer und deckte den Edelstahltopf mit dem Deckel, damit während des Versuchs kein Wasser verdunsten konnte. Man erwärmte auf 75°C und setzte den Gitterbodeneinsatz mit den beiden Prüfkörpern in den Edelstahltopf ein, wobei man darauf achtete, dass die Prüfkörper völlig in die Flüssigkeit eintauchten.

Nach Beendigung des Versuchs wurden die Prüfkörper herausgenommen und unter fließendem destilliertem Wasser abgespült. Danach spülte man die Prüfkörper in der Haushaltsgeschirrspülmaschine mit einer Formulierung, bestehend aus 1 g Tensid (n-C₁₈H₃₇(OCH₂CH₂)₁₀OH) und 20 g Zitronensäure, erneut mit dem 55°C-Programm, um eventuelle Ablagerungen zu entfernen.

Zur Beurteilung des gravimetrischen Abtrags wurden die trockenen Prüfkörper gewogen. Anschließend erfolgte die visuelle Beurteilung der Prüfkörper. Hierbei beurteilte man die Oberfläbodeneinsatz mit den beiden Prüfkörpern in den Edelstahltopf ein, wobei man darauf achtete, dass die Prüfkörper völlig in die Flüssigkeit eintauchten.

Nach Beendigung des Versuchs wurden die Prüfkörper herausgenommen und unter fließendem destilliertem Wasser abgespült. Danach spülte man die Prüfkörper in der Haushaltsgeschirrspülmaschine mit einer Formulierung, bestehend aus 1 g Tensid (n-C₁₈H₃₇(OCH₂CH₂)₁₀OH) und 20 g Zitronensäure, erneut mit dem 55°C-Programm, um eventuelle Ablagerungen zu entfernen.

Zur Beurteilung des gravimetrischen Abtrags wurden die trockenen Prüfkörper gewogen. Anschließend erfolgte die visuelle Beurteilung der Prüfkörper. Hierbei beurteilte man die Oberfläche der Prüfkörper hinsichtlich Linienkorrosion (Glasriefen) und Trübungskorrosion (flächenartige Trübung).

Die Bewertungen erfolgten nach folgendem Schema.

### Linienkorrosion:

L5: keine Linien zu erkennen
L4: in sehr wenigen Bereichen geringe Linienbildung, feine Linienkorrosion
L3: in einigen Bereichen Linienkorrosion
L2: in mehreren Bereichen Linienkorrosion
L1: Stark ausgeprägte Linienkorrosion

### Glastrübung

T5: keine Trübung zu erkennen
T4: in sehr wenigen Bereichen geringe Trübung
T3: in einigen Bereichen Trübungen
T2: in mehreren Bereichen Trübungen
T1: Stark ausgeprägte Trübung über fast die ganze Glasoberfläche

Bei der Abmusterung wurden auch Zwischennoten (z.B. L3-4) zugelassen.

Wenn man statt Wasser Härtewasser mit 2 ° dH für die Tests einsetzte, so waren erfindungsgemäße Formulierungen den entsprechenden Vergleichsformulierungen ebenfalls stets überlegen, was die Inhibierung der Glaskorrosion betrifft.

### II.2 Ergebnisse

Die Ergebnisse sind in Tabelle 2 zusammengefasst.

**Tabelle 2: Immersionstests**

| Beispiel | Basismischung: [g] | (A.1) [g] | (B) [mg] | (C) [mg] | Gewichtsverlust Sektglas [mg] | Gewichtsverlust Schnapsglas [mg] | Visuelle Bewertung Sektglas | Visuelle Bewertung Schnaps glas |
|---|---|---|---|---|---|---|---|---|
| V-1 | Basis-2: 19,37 | 5,63 | --- | --- | 210 | 112 | L1-2, T2 | L1-2, T2 |
| V-2 | Basis-2: 19,37 | 5,63 | 20 (B.1) | --- | 170 | 95 | L2, T2 | L1-2, T2 |
| 3 | Basis-2: 19,37 | 5,63 | 20 (B.1) | 30 (C.1) | 113 | 62 | L2-3, T2-3 | L2-3,T2- 3 |
| V-4 | Basis-2: 19,37 | 5,63 | 20 (B.2) | --- | 163 | 90 | L2, T2 | L2, T2 |
| 5 | Basis-2: 19,37 | 5,63 | 20 (B.2) | 30 (C.1) | 109 | 57 | L2-3, T2-3 | L2,T2-3 |
| V-6 | Basis-2: 19,37 | 5,63 | 20 (B.3) | --- | 158 | 84 | L2, T2 | L2, T2 |
| 7 | Basis-2: 19,37 | 5,63 | 20 (B.3) | 30 (C.2) | 101 | 53 | L3, T2-3 | L3, T2-3 |
| V-8 | Basis-1: 13,75 | 11,25 | 20 (B.4) | --- | 154 | 82 | L2-3, T2 | L2-3, T2 |
| 9 | Basis-1: 13,75 | 11,25 | 20 (B.4) | 30 (C.1) | 97 | 48 | L3-4, T3 | L3-4, T3 |
| 10 | Basis-1: 13,75 | 11,25 | 20 (B.4) | 30 (C.2) | 103 | 50 | L3, T3 | L3, T3 |
| V-11 | Basis-1: 13,75 | 11,25 | 20 (B.5) | --- | 138 | 65 | L2-3, T2-3 | L2, T2-3 |
| 12 | Basis-1: 13,75 | 11,25 | 20 (B.5) | 30 (C.1) | 65 | 35 | L3-4, T4-5 | L4, T4-5 |
| 13 | Basis-1: 13,75 | 11,25 | 20 (B.5) | 30 (C.2) | 77 | 42 | L3-4, T4 | L4, T4 |
| V-14 | Basis-3: 21,25 | 3,75 | 20 (B.5) | --- | 120 | 60 | L2-3, T2-3 | L2-3, T2-3 |
| 15 | Basis-3: 21,25 | 3,75 | 20 (B.5) | 30 (C.1) | 57 | 29 | L4, T4-5 | L4, T4-5 |
| 16 | Basis-3: 21,25 | 3,75 | 20 (B.5) | 30 (C.2) | 61 | 32 | L4, T4-5 | L4, T4-5 |
| 17 | Basis-3: 21,25 | 3,75 | 20 (B.5) | 30 (C.3) | 68 | 36 | L4, T4 | L4, T4 |
| 18 | Basis-3: 21,25 | 3,75 | 40 (B.5) | 30 (C.1) | 48 | 24 | L5, T4-5 | L5, T4-5 |
| 19 | Basis-3: 21,25 | 3,75 | 40 (B.5) | 40 (C.1) | 46 | 23 | L5, T4-5 | L5, T4-5 |

## Patentansprüche

1. Formulierung, enthaltend
(A) insgesamt im Bereich von 1 bis 50 Gew.-% mindestens einer Verbindung, gewählt aus Aminocarboxylaten und Polyaminocarboxylaten,
(B) insgesamt im Bereich von 0,05 bis 0,4 Gew.-% mindestens eines Salzes von Wismut (Bi), angegeben als Wismut bzw. Wismut-Ionen,
(C) insgesamt im Bereich von 0,05 bis 2 Gew.-% mindestens ein Homo- oder Copolymers von Ethylenimin,
bezogen jeweils auf Feststoffgehalt der betreffenden Formulierung.

2. Formulierung nach Anspruch 1, **dadurch gekennzeichnet, dass** sie frei ist von Phosphaten und Polyphosphaten.

3. Formulierung nach Anspruch 1 oder 2, **dadurch gekennzeichnet, dass** man (C) wählt aus Homopolymeren von Ethylenimin, linear oder verzweigt, und Pfropfcopolymeren des Ethylenimins.

4. Formulierung nach einem der Ansprüche 1 bis 3, **dadurch gekennzeichnet, dass** man Salz von Wismut (B) wählt aus Wismutgallat und Wismuttrismethansulfonat.

5. Formulierung nach einem der Ansprüche 1 bis 4, **dadurch gekennzeichnet, dass** sie man Verbindung (A) wählt aus Methylglycindiacetat (MGDA), Nitrilotriessigsäure und Glutaminsäurediacetat sowie deren Salzen.

6. Formulierung nach einem der Ansprüche 1 bis 5, **dadurch gekennzeichnet, dass** sie bei Zimmertemperatur fest ist.

7. Formulierung nach einem der Ansprüche 1 bis 6, **dadurch gekennzeichnet, dass** sie im Bereich von 0,1 bis 10 Gew.-% Wasser enthält.

8. Verwendung von Formulierungen nach einem der Ansprüche 1 bis 7 zum Spülen von Geschirr, Besteck und Küchenutensilien.

9. Verwendung von Formulierungen nach einem der Ansprüche 1 bis 7 zum Spülen von Gegenständen, die mindestens eine Oberfläche aus Glas aufweisen, welches dekoriert oder nicht dekoriert sein kann.

10. Verwendung nach Anspruch 8 oder 9, **dadurch gekennzeichnet, dass** es sich beim Spülen um ein Spülen mit einer Spülmaschine handelt.

11. Verwendung nach einem der Ansprüche 8 bis 10, **dadurch gekennzeichnet, dass** man mindestens eine Formulierung nach einem der Ansprüche 1 bis 7 zum Spülen von Trinkgläsern, gläsernen Vasen und Glasgefäßen zum Kochen einsetzt.

12. Verfahren zur Herstellung von Formulierungen nach einem der Ansprüche 1 bis 7,
**dadurch gekennzeichnet, dass** man
(A) mindestens eine Verbindung, gewählt aus Aminocarboxylaten und Polyaminocarboxylaten,
(B) mindestens ein Salz von Wismut,
(C) mindestens ein Homo- oder Copolymer von Ethylenimin
und gegebenenfalls weitere Komponenten in einem oder mehreren Schritten miteinander in Gegenwart von Wasser vermischt und anschließend das Wasser entfernt.

13. Verfahren nach Anspruch 12, **dadurch gekennzeichnet, dass** man das Wasser durch Sprühtrocknung entfernt.

## Claims

1. A formulation comprising
(A) in total in the range from 1 to 50% by weight of at least one compound selected from aminocarboxylates and polyaminocarboxylates,
(B) in total in the range from 0.05 to 0.4% by weight of at least one salt of bismuth (Bi), stated as bismuth or bismuth ions,
(C) in total in the range from 0.05 to 2% by weight of at least one homo- or copolymer of ethyleneimine,
based in each case on the solids content of the respective formulation.

2. The formulation according to claim 1, which is free from phosphates and polyphosphates.

3. The formulation according to claim 1 or 2, wherein (C) is selected from homopolymers of ethyleneimine, linear or branched, and graft copolymers of ethyleneimine.

4. The formulation according to any one of claims 1 to 3, wherein salt of bismuth (B) is selected from bismuth gallate and bismuth trismethanesulfonate.

5. The formulation according to any one of claims 1 to 4, wherein compound (A) is selected from methylglycine diacetate (MGDA), nitrilotriacetic acid and glutamic acid diacetate, and salts thereof.

6. The formulation according to any one of claims 1 to 5, which is solid at room temperature.

7. The formulation according to any one of claims 1 to 6, which comprises water in the range from 0.1 to 10% by weight.

8. The use of formulations according to any one of claims 1 to 7 for washing crockery, cutlery and kitchen utensils.

9. The use of formulations according to any one of claims 1 to 7 for washing objects which have at least one surface made of glass, which can be decorated or undecorated.

10. The use according to claim 8 or 9, wherein the washing is washing using a dishwasher.

11. The use according to any one of claims 8 to 10, wherein at least one formulation according to any one of claims 1 to 7 is used for washing drinking glasses, glass vases and glass vessels for cooking.

12. A process for the preparation of formulations according to any one of claims 1 to 7, wherein
(A) at least one compound selected from aminocarboxylates and polyaminocarboxylates,
(B) at least one salt of bismuth,
(C) at least one homo- or copolymer of ethyleneimine
and optionally further components are mixed in one or more steps with one another in the presence of water, and then the water is removed.

13. The process according to claim 12, wherein the water is removed by spray-drying.

## Revendications

1. Formulation, contenant
(A) au total dans la plage allant de 1 à 50 % en poids d'au moins un composé choisi parmi les aminocarboxylates et les polyaminocarboxylates,
(B) au total dans la plage allant de 0,05 à 0,4 % en poids d'au moins un sel de bismuth (Bi), indiqué en tant que bismuth ou ions bismuth,
(C) au total dans la plage allant de 0,05 à 2 % en poids d'au moins un homo- ou copolymère d'éthylène-imine,
à chaque fois par rapport à la teneur en solides de la formulation en question.

2. Formulation selon la revendication 1, **caractérisée en ce qu'**elle est exempte de phosphates et de polyphosphates.

3. Formulation selon la revendication 1 ou 2, **caractérisée en ce que** (C) est choisi parmi les homopolymères d'éthylène-imine, linéaires ou ramifiés, et les copolymères greffés d'éthylène-imine.

4. Formulation selon l'une quelconque des revendications 1 à 3, **caractérisée en ce que** le sel de bismuth (B) est choisi parmi le gallate de bismuth et le trisméthanesulfonate de bismuth.

5. Formulation selon l'une quelconque des revendications 1 à 4, **caractérisée en ce que** le composé (A) est choisi parmi le diacétate de méthylglycine (MGDA), l'acide nitrilotriacétique et le diacétate d'acide glutamique, ainsi que leurs sels.

6. Formulation selon l'une quelconque des revendications 1 à 5, **caractérisée en ce qu'**elle est solide à température ambiante.

7. Formulation selon 1"une quelconque des revendications 1 à 6, **caractérisée en ce qu'**elle contient dans la plage allant de 0,1 à 10 % en poids d'eau.

8. Utilisation de formulations selon l'une quelconque des revendications 1 à 7 pour le lavage de la vaisselle, de couverts et d'ustensiles de cuisine.

9. Utilisation de formulations selon l'une quelconque des revendications 1 à 7 pour le lavage d'articles qui comprennent au moins une surface en verre, qui peut être décorée ou non décorée.

10. Utilisation selon la revendication 8 ou 9, **caractérisée en ce que** le lavage est un lavage avec un lave-vaisselle.

11. Utilisation selon l'une quelconque des revendications 8 à 10, **caractérisée en ce qu'**au moins une formulation selon l'une quelconque des revendications 1 à 7 est utilisée pour le lavage de verres, de vases en verre et de récipients en verre pour la cuisine.

12. Procédé de fabrication de formulations selon l'une quelconque des revendications 1 à 7, **caractérisé en ce que**
(A) au moins un composé choisi parmi les aminocarboxylates et les polyaminocarboxylates,
(B) au moins un sel de bismuth,
(C) au moins un homo- ou copolymère d'éthylène-imine, et éventuellement d'autres composants sont mélangés les uns avec les autres en une ou plusieurs étapes en présence d'eau, puis l'eau est éliminée.

13. Procédé selon la revendication 12, **caractérisé en ce que** l'eau est éliminée par séchage par pulvérisation.
